# EUROPÄISCHE PATENTSCHRIFT

(11) **EP 0 528 334 B1**
(45) Veröffentlichungstag und Bekanntmachung des Hinweises auf die Patenterteilung: **11.01.1995**
(21) Anmeldenummer: 92113690.9
(22) Anmeldetag: 11.08.1992
(51) Int. Cl.: B28B 21/56, B28B 17/00, B28B 23/00

(54) **Einrichtung zur Herstellung von rohrförmigen Betonteilen mit Bewehrungsteilen**
Device for making tubular concrete articles with reinforcing elements
Dispositif pour la fabrication d'éléments tubulaires en béton avec éléments de renfort

(30) Priorität: 20.08.1991 DE 9110292 U; 31.03.1992 DE 4210617
(43) Veröffentlichungstag der Anmeldung: 24.02.1993
(73) Patentinhaber: BAUMGÄRTNER GmbH MASCHINENFABRIK, D-89143 Blaubeuren (DE)
(72) Erfinder: Baumgärtner, Eugen, Dipl.-Ing.(FH), W-7902 Blaubeuren-Weiler (DE)
(74) Vertreter: Weickmann, Heinrich, Dipl.-Ing.

(56) Entgegenhaltungen:
- EP-A- 0 160 170
- BE-A- 785 919
- US-A- 4 157 129
- US-A- 4 262 773

## Beschreibung

Die Erfindung betrifft eine Einrichtung zur Herstellung von rohrförmigen Betonteilen mit im jeweiligen Betonteil verankerten Bewehrungsteilen, insbesondere in den Innenraum des Betonteils hineinragenden Steigeisen, umfassend
a) einen unter Flur bleibend angeordneten Formkern;
b) eine den Formkern umschließende, höhenverstellbare Formteilauflage, welche zwischen einer unter Flur abgesenkten Formgebungsstellung und einer mindestens auf Flurhöhe liegenden Formteilentnahmestellung höhenverstellbar ist und zur Absenkung und Anhebung einer Untermuffe bestimmt und ausgebildet ist;
c) Haltemittel an dem Formkern zur Aufnahme der Bewehrungsteile;
d) gegebenenfalls Rückstellmittel zum Zurückziehen mindestens eines Teils der Haltemittel aus einer Haltestellung in eine Formteil-Entnahmestellung;
e) einen Formmantel;
f) Hubmittel zur Verstellung des Formmantels zwischen einer unter Flur gelegenen Formgebungsstellung und einer über Flur gelegenen Formteil-Entnahmestellung;
g) Mittel zum Einbringen von Betonmischungen in einen durch den Formkern, die abgesenkte Untermuffe und den in seiner Formgebungsstellung an die Untermuffe angrenzenden Formmantel gebildeten Formraum und
h) Mittel zur Erleichterung des Einlegens der Bewehrungsteile in den Formkern.

Bei der Fertigung von Schachtrohrelementen aus Beton mit einvibrierten Steigelementen oder Steigeisen müssen die Steigelemente vor dem Füll- und Verdichtungsvorgang in den Formkern eingelegt werden, damit sie dort verklemmt werden können.

Hierzu wird beispielsweise auf die DE-C-31 10 185 verwiesen.

Nahezu alle auf dem Markt befindlichen Maschinen zur Produktion von solchen Schachtrohrelementen sind mit stationär angeordneten Formkernen ausgestattet. Die Formkerne sind so eingebaut, daß ihre Oberkante flureben ist. Dies bedingt, daß die Steigelemente auf einem Niveau unter Flurebene eingelegt werden müssen. Ursprünglich wurden in den meisten Fällen bei Schachtrohrelementen nur 2 Steigelemente eingelegt, die Einbringung der Steigelemente in die Halterung manuell vorgenommen und zwar von oben, wobei sich der Bedienungsmann in gebückte oder knieende Stellung begeben mußte. Bei der Fertigung von Schachtrohrelementen mit mehr als 2 Steigelementen wurden die weiteren Steigelemente durch einen Spezialgreifstock manuell nach unten geführt und dort in die Halterung am Kern eingelegt.

Da dieser Einlegevorgang sehr beschwerlich, mühsam und langsam war, wurde dann vielfach vor oder neben der Maschine ein Treppenabgang angeordnet. Der Bedienungsmann mußte dann bei jedem Einlegevorgang über die Treppe nach unten steigen und die Steigelemente in die Halterung des Formkerns einlegen. Dabei mußte sich der Bedienungsmann, insbesondere beim Einlegen der unteren Steigelemente bücken, um diese in die vorgesehenen Halterungen einzulegen. Der Bedienungsmann mußte pro Arbeitsschicht bis zu etwa 250 mal die Treppe auf- und absteigen, um den Formkern mit den Steigelementen zu bestücken. Dies war insbesondere dann beschwerlich und zeitraubend, wenn die Schachtrohrelemente mit einer Höhe bis zu 2 m produziert wurden, zumal dann - bedingt durch die Treppenneigung - nahezu nie eine angenehme Position betreten werden konnte, um die Steigelemente bequem in den Formkern einzulegen.

Um diesen zeitraubenden, unbequemen Arbeitsvorgang zu rationalisieren, wurden verschiedene Lösungen vorgeschlagen.

Nach der deutschen Gebrauchsmusterschrift DE-U-85 33 861 wird der Formkern zum Bestücken mit Steigelementen von der Maschinengrube nach oben über Flur gefahren, so daß die Steigelemente ohne zusätzliche Greifeinrichtung und ohne Treppenbesteigung eingelegt werden können. Der technische Aufwand hierfür ist relativ groß, da der gesamte Formkern mit vibrationseinrichtung in höhenverstellbarer Ausführung gebaut werden muß. Bedingt durch die erforderliche Paßgenauigkeit ist der Aufwand an Präzision für die Führungen sehr groß. Auch sind große Massenkräfte zu überwinden. Weiterhin ist bei Formkernen mit einer Höhe von ca. 2 m über der Maschine ein entsprechend großer Freiraum zu schaffen.

Die unteren Steigelemente können auch hier nur durch Bücken des Bedienungsmanns eingelegt werden.

Aus der deutschen Gebrauchsmusterschrift 85 01 471 und der entsprechenden europäischen Offenlegungsschrift 160 170 entnimmt man eine Vorrichtung, bei welcher die Steigelemente aus Magazinen entnommen und unter Flur in die Halterungen des Formkerns eingelegt werden. Diese Ausführung ist sehr kostenaufwendig. Der größte Nachteil liegt darin, daß die Steigelemente in magazinierfähiger Ausführung gebaut sein müssen. Die Steigelemente, die in den verschiedenen Industriestaaten eingesetzt werden, sind so gebaut und ausgeführt, daß sie in eingebautem Zustand eine möglichst sichere Begehbarkeit gewährleisten. Bei der Konstruktion der Steigelemente wird keine Rücksicht auf Magazinierfähigkeit genommen. Dadurch ist diese Vorrichtung nur bedingt einsatzfähig. Sie kann nur dann verwendet werden, wenn die zum Einsatz kommenden Steigelemente magazinierfähig sind. Selbst bei magazinierfähigen Steigelementen bestehen große Probleme, weil diese nicht präzise hergestellt sind. Erfahrungsgemäß werden Steigelemente aus Grauguß oder Aluminium ohne jegliche Nachbearbeitung eingesetzt. Bedingt durch die Gießungenauigkeit kommt es, trotz der angestrebten Magazinierfähigkeit, beim Arbeiten zu vielfachen Störungen.

Eine aus der DE-C-35 07 270 bekannte Vorrichtung hat den Vorteil, daß beim Einlegen der Steigelemente nur kleine Massen bewegt werden müssen. Hierzu wird ein Beschickungskorb mit Steigeisen in horizontaler Richtung verfahren bis zur Fluchtstellung mit dem Formraum und dann in den Formraum abgesenkt. Der abgesenkte Beschickungskorb übergibt dann die Steigeisen an die Halterungen. Hierauf wird der Beschickkorb wieder aus dem Formraum nach oben gefahren und seitlich weg gefahren. Der Formkern kann in stationärer Bauweise verbleiben. Es können beliebige Ausführungen von Steigelementen in den Beschickkorb eingesetzt und von diesem in den Formkern eingelegt werden.

Diese Vorrichtung hat sich auch beim Einlegen von mehr als zwei Steigelementen bewährt.

Indes ist beim Einsetzen von mehr als vier Steigelementen, d.h., für die Fertigung von Schachtrohrelementen mit einer Höhe bis zu 2 m, der technische Aufwand verhältnismäßig groß. Es muß über dem Formkern ein entsprechender Freiraum geschaffen werden, damit der Beschickkorb von der Seite her über den Formkern eingefahren werden kann.

Insbesondere kleinere Betonwarenfabriken haben nicht die finanziellen Mittel, solche große, präzise geführte Einlegevorrichtungen anzuschaffen. Sie müssen deshalb auf die eingangs beschriebenen, ursprünglichen Verfahrensweisen des Einlegens der Steigelemente von Hand zurückgreifen.

Der Erfindung liegt die Aufgabe zugrunde, eine Vorrichtung gattungsgemäßer Art zu entwickeln, die bei geringen Investitionskosten das herkömmliche manuelle Einlegen wesentlich erleichtert; insbesondere soll das Einlegen der Bewehrungsteile bei sehr hohen Formkernen erleichtert werden; dabei soll auch ermöglicht werden, daß der Bedienungsmann nach dem Einlegen der Bewehrungsteile, insbesondere Steigeisen, wieder das Flurniveau erreichen kann, also nicht während der Vervollständigung des Formhohlraums, während des Füllens und während des Rüttelns bei entsprechender Gefährdung in der Grube bleiben muß.

Zur Lösung dieser Aufgabe wird erfindungsgemäß vorgeschlagen, daß im Umgebungsbereich des Formkerns eine höhenverstellbare Plattform für einen Bedienungsmann angeordnet ist, welche bei in Formgebungsstellung befindlicher Formteilauflage entlang der Höhe des Formkerns in Einlegepositionen zu den verschiedenen Halterungen verfahrbar ist.

Bei dieser Ausgestaltung der Einrichtung kann der Bedienungsmann auf der Plattform stehend oder auch sitzend entlang dem in der Grube befindlichen Formkern nach unten und dann wieder nach oben fahren, wobei er die Bewehrungsteile, im folgenden genannt Steigeisen, mitnimmt und entweder während des Abwärtsfahrens oder während des Aufwärtsfahrens in die Halterungen im Formkern einlegt. Der Hubweg und die einzelnen Stillstandsstationen im Verlauf des Hubwegs können so gewählt werden, daß der Bedienungsmann die Steigeisen stehend oder sitzend ohne Bücken oder sonstige Körperverrenkungen einlegen kann.

Insbesondere ist es denkbar, daß die Plattform höhenverstellbar ist zwischen einer Absenkstellung, welche auf oder unter dem Niveau des jeweils untersten Steigeisens liegt und einer angehobenen Stellung, welche wenigstens annähernd auf Flurniveau liegt. Sind Steigeisen bis an das untere Ende des jeweiligen Betonteils zu verlegen, so kann man vorsehen, daß die Plattform in ihrer Absenkstellung auf der Höhe der in Formgebungsstellung befindlichen Formteilauflage oder darunter liegt.

Um dem Bedienungsmann während des Absenkens oder Wiederanhebens der Plattform Zeit zum sorgfältigen Einlegen der Steigeisen in die Halterungen am Kern zu lassen, kann vorgesehen sein daß, die Plattform in mindestens einer Zwischenstellung zwischen der Absenkstellung und der angehobenen Stellung feststellbar ist.

Um dem Bedienungsmann Gelegenheit zu geben, die Verweilzeiten in einzelnen Stationen dem jeweiligen Zeitbedarf anzupassen, kann vorgesehen sein, daß die Plattform mit einem mitbewegten Steuerschalter zur Steuerung ihrer Hub- bzw. Senkbewegung ausgerüstet ist.

Um dem Bedienungsmann von dem Umgreifen zwischen Steigeisen und Schalter zu entlasten, kann vorgesehen sein, daß der Steuerschalter ein Fußschalter ist.

Um dem Bedienungsmann das Bücken nach auf dem Plättformboden liegenden Steigeisen zu ersparen, ist es möglich, daß auf der Plattform ein Träger für Steigeisen angeordnet ist. Dieser Träger kann in Handhöhe des Bedienungsmanns angeordnet sein und wird in seiner Höhe danach bemessen, ob man den Bedienungsmann in sitzender oder stehender Stellung arbeiten lassen will.

Die Plattform kann durch ein fluiden-betätigtes Kraftgerät, insbesondere einer Hubpresse, höhenverstellbar sein. Andererseits kann die Formteilauflage durch ein vom dem Kraftgerät der Plattform gesondertes, insbesondere ein weiteres fluidenbetätigtes Kraftgerät, höhenverstellbar sein.

Um dem Bedienungsmann die Heranholung der Steigeisen zur Plattform zu erleichtern, kann in räumlicher Nähe zu der Plattform ein Zwischenlager für Steigeisen angeordnet sein. Dieses Zwischenlager kann insbesondere in solcher Nähe zur Plattform angeordnet sein, daß der Bedienungsmann von der Plattform aus Steigeisen aus dem Zwischenlager entnehmen kann.

Wenn es die Anlage nicht aus anderen Gründen erfordert, daß der Bedienungsmann im Maschinentrakt die Plattform verläßt, so kann man etwaige weitere Steuerorgane für die Steuerung des Betriebsablaufs der Einrichtung an der Plattform oder in einem Bereich anordnen, welcher von dem auf der Plattfrom befindlichen Bedienungsmann erreichbar ist.

Der Formkern muß regelmäßig gewartet werden. Um die Wartung durch die Plattform nicht zu behindern ist vorgesehen, daß die Plattform an einer Vertikalführung geführt ist, welche an oder nahe einer seitlichen Begrenzung einer den Formkern aufnehmen Grube angeordnet ist.

Bei einer solchen Ausführungsform läßt sich die Führung in der Weise unterbringen, daß die Vertikalführung zwischen dem Boden der Grube und einem Abdecküberstand der Grube angeordnet ist.

Für die Unterbringung des Kraftgeräts wird dann weiter vorgeschlagen, daß ein Kraftgerät mit einem oberen von zwei relativ zueinander beweglichen Teilen an der Unterseite des Abdecküberstands festgelegt ist und mit dem anderen seiner beweglichen Teile an einem Führungsschlitten der Plattform angreift.

Eine besonders günstige Gestaltung im Hinblick auf die Wartung des Formkerns ergibt sich dann, wenn die Plattform aus einer im wesentlichen horizontalen Betriebsstellung in eine wesentlich vertikale Außerbetriebsstellung klappbar ist.

Die beiliegenden Figuren erläutern die Erfindung anhand eines Ausführungsbeispiels. Es stellen dar:
- Figur 1: eine Ansicht einer erfindungsgemäßen Einrichtung teilweise geschnitten;
- Figur 2: eine weitere Ansicht der Einrichtung in Pfeilrichtung II der Figur 1;
- Figur 3: eine Draufsicht der Einrichtung nach Figur 1 und 2;
- Figur 4: eine Abwandlung zu Figur 1 in Teilansicht.

In den Figuren erkennt man eine Grube 10, die gegenüber dem Flurniveau 12 versenkt angeordnet ist. In dieser Grube erkennt man einen Formkern 14. Der Formkern 14 ist mit Einrichtungen zur Halterung von Steigeisen 16 ausgerüstet. Zur Ausgestaltung solcher Einrichtungen wird in der DE-C-31 10 185 auf Figur 1 sowie auf die zugehörige Beschreibung in Spalte 4, Zeile 46, bis Spalte 12, Zeile 66, hingewiesen. Ferner wird auch auf die Möglichkeiten gemäß Figur 9 und die zugehörige Beschreibung gemäß Spalte 14, Zeile 23, bis Spalte 15, Zeile 55, hingewiesen.

Der Formkern 14 ist stationär auf dem Boden der Grube 10 durch einen Ständer 18 aufgelagert. Der Formkern ist von einer ringförmigen Formteilauflage 22 umgeben, auf welcher Untermuffen 23 für jedes einzelne Betonteil aufgelegt werden. Die Formteilauflage 22 ist durch ein Kraftgerät 25 höhenverstellbar. Konzentrisch zu dem Formkern 14 ist ein Formmantel angeordnet, der durch ein weiteres Kraftgerät 26 ebenfalls höhenverstellbar ist. In den Figuren 1 und 2 befindet sich der Formmantel 24 noch nicht in seiner Höchststellung. Er muß so weit nach oben gefahren werden können, daß sein Abstand vom Flurniveau 12 größer ist als die Höhe des Formkerns 14. Innerhalb des Formmantels 24 erkennt man einen Falzbildungsring 28, der dazu bestimmt ist, in das obere Ende des entstehenden Betonteils einen Falz einzureiben.

Zur Bildung eines Formhohlraums wird zunächst die Formteilauflage 22 mittels des Kraftgeräts 25 in die in Fig. 1 gezeichnete Stellung abgesenkt. Dabei wird vor dem Beginn der Absenkung auf die Formteilauflage 22 eine Untermuffe 23 aufgelegt, die als ein Falzring gestaltet sein kann. Diese Untermuffe bildet einen Teil der Formgebungsflächen, und zwar bildet sie die untere Formgebungsfläche für den Betonteil. Sie verbleibt an dem Betonteil nach dessen Entformung solange, bis der Betonteil im wesentlichen vollständig erhärtet ist. Die Untermuffe 23 erlaubt das Handhaben des Formteils nach dessen Trennung von dem Formkern 14 und dem Formmantel 24. Bei der Absenkung der Formteilauflage 22 gelangt die Untermuffe 23 zur Auflage auf eine ortsfest zum Formkern angeordnete Stützringfläche 27 und bleibt auf dieser liegen, während sich die Formteilauflage 22 noch geringfügig weiter absenkt.

In diesem Stadium werden dann, während sich der Formmantel 24 noch in der angehobenen Stellung befindet, die Steigeisen 16 in den Formkern 14 eingelegt so wie an späterer Stelle beschrieben und an diesem fixiert. Falls Bewehrungsringe für das Formteil benötigt werden, so können diese ebenfalls in diesem Stadium eingelegt und beispielsweise durch Radialschieber des Formkerns getragen werden.

Dann wird der Formmantel 24 auf die Untermuffe 23 aufgesetzt, welche durch die Stützringfläche 27 getragen ist. Damit wird von dem Formkern 14, der nicht dargestellten Untermuffe und dem Formmantel 24 ein ringförmiger Formraum gebildet. Dieser Formraum kann dann mittels eines Betonspenders 30 mit Beton gefüllt werden, wozu der Betonspender 30 aus seiner in Fig. 1 gezeichneten Stellung nach links gefahren wird, bis er mit seinem linken Ende über dem Formkern 14 steht. Nach Einfüllen des Betons und Rütteln des Betons werden die von einem radial einwärts beweglichen Wandungsabschnitt 14a des Formkerns 14 getragenen Halterungen für die Steigeisen 16 soweit nach innerhalb des Formkerns 14 gefahren, daß sie die Steigeisen 16 für eine Bewegung des dann entstehenden Betonteils nach oben freigeben. Der Formmantel 24 wird wieder nach oben gefahren. Anschließend wird durch Anheben der Formteilauflage 22 mittels des Kraftgeräts 25 der auf der Untermuffe 23 ruhende Formteil mit den Steigeisen bis über Flurniveau angehoben und quer zur Formteilachse abtransportiert. Der soweit beschriebene Vorgang ist aus den oben genannten Schriften an sich bekannt und sei hier nur der Vollständigkeit halber erwähnt.

Zurück nun zum Einlegen der Steigeisen: Hierzu wird bei noch angehobenem Formmantel 24, während die Untermuffe 23 auf der Stützringfläche 27 des Formkerns 14 aufliegt und die Formteilauflage 22 geringfügig weiter abgesenkt ist als in Fig. 1 dargestellt, eine Hubplattform 32 eingesetzt, die von einem weiteren Kraftgerät, nämlich einer hydraulischen Presse 34, getragen ist. Die Hubplattform 32 befindet sich innerhalb der Grube 10 und kann von Flurniveau 12 bis in das gestrichelt dargestellte Niveau abgesenkt werden. Auf der Hubplattform 32 steht ein Bedienungsmann, der sich aus einem von der Hubplattform aus erreichbaren Zwischenlager 31 jeweils so viele Steigeisen greift, wie er für einen oder mehrere aufeinander folgende Beschickungsvorgänge braucht. Anschließend fährt der Bedienungsmann durch Betätigung eines Fußschalters 36 nach unten und dann wieder nach oben. Während der Abwärtsfahrt und/oder während der Aufwärtsfahrt legt der Bedienungsmann in die verschiedenen Halterungen jeweils ein Steigeisen ein. Dabei kann die Plattform in verschiedenen Höhen zum Stillstand gebracht werden, um dem Bedienungsmann die einzelnen Steigeisen jeweils dann einlegen zu lassen, wenn er in günstiger Handhabungsposition zu der jeweiligen Halterung ist. Nach Einlegen der Steigeisen befindet sich der Bedienungsmann wieder auf Flurniveau oder kann - wenn er schon bei der Abwärtsfahrt die Steigeisen eingelegt hat - durch Hochfahren der Plattform 32 auf das Flurniveau 12 zurückfahren und damit den Gefahrenbereich verlassen.

Auf der Plattform 32 kann ein Sitz für den Bedienungsmann angeordnet sein und ferner ein etwa auf Sitzhöhe angeordneter Träger für Steigeisen, so daß ein Bücken nicht notwendig ist. Die Plattform 32 kann auch noch tiefer abgesenkt werden, als in Figur 1 gestrichelt dargestellt, so daß die untersten Steigeisenpositionen leicht zu erreichen sind. Sollen Bewehrungsringe eingebracht werden, so ist es grundsätzlich möglich, diese ebenfalls von der Plattform 32 aus einzubringen.

Sobald die Steigeisen und gegebenenfalls die Bewehrungsringe im Formkern 14 fixiert sind und die plattform wieder auf Flurniveau 12 steht, wird der Formmantel, wie oben beschrieben, durch das Kraftgerät 26 in seine abgesenkte Stellung gebracht zur Vervollständigung des Formhohlraums.

In Fig. 4 ist eine Abwandlung zur Fig. 3 dargestellt. In unmittelbarer Nachbarschaft einer Wand 142 der Grube 110 ist eine Führung 140 angeordnet, die sich zwischen dem Boden 146, der Grube 110 und einem Abdecküberstand 148 dieser Grube erstreckt. Die Plattform 132 ist mittels eines Schlittens 132a an der Führung 140 geführt. Die Kolbenstange 134a der hydraulischen Presse 134 ist an dem Abdecküberstand 148 fixiert, während der Zylinder 134b mit dem Führungsschlitten 132a verbunden ist. Die Plattform 132 ist zwischen der in Fig. 4 mit ausgezogenen Linien dargestellten Betriebsstellung und einer Außerbetriebstellung in Richtung des Schwenkpfeils 150 schwenkbar. In der Außerbetriebstellung nimmt die Plattform 132 innerhalb der Grube 110 nur wenig Platz ein, so daß Wartungsarbeiten an dem Formkern (siehe Fig. 1) nicht behindert sind.

Der Begriff Bewehrungsteile umfaßt neben Steigelemente wie Steigeisen auch Bewehrungsringe, aber auch beispielsweise Befestigungselemente, die im Betonteil verankert werden müssen, um nachträglich am Betonteil zu befestigende Teile aufzunehmen.

In beiden Ausführungsformen wird dadurch, daß die Plattform 32 bzw. 132 unabhängig von der Formteilauflage höhenverstellbar ist, erreicht, daß auch Steigeisen, die - nach Einlegung - in den Formraum hineinragen, das Hochfahren der Plattform nicht behindern können, weil die Plattform außer Überlappung mit den Steigeisen sein kann. Demnach kann der Bedienungsmann nach dem Einlegen der Steigeisen, wie auch immer deren Halterung ausgebildet ist, wieder auf Flurhöhe hochfahren, bevor der Formmantel abgesenkt wird.

## Patentansprüche

1. Einrichtung zur Herstellung von rohrförmigen Betonteilen mit im jeweiligen Betonteil verankerten Bewehrungsteilen, insbesondere in den Innenräum des Betonteils hineinragenden Steigeisen (16), umfassend
a) einen unter Flur bleibend angeordneten Formkern (14);
b) eine den Formkern (14) umschließende, höhenverstellbare Formteilauflage (22), welche zwischen einer unter Flur abgesenkten Formgebungsstellung und einer mindestens auf Flurhöhe liegenden Formteilentnahme-Stellung höhenverstellbar und zur Absenkung und Anhebung einer Untermuffe (23) bestimmt und ausgebildet ist;
c) Haltemittel in unterschiedlichen Höhenlagen an dem Formkern (14) zur Aufnahme der Bewehrungsteile (16);
d) gegebenenfalls Rückstellmittel zum Zurückziehen mindestens eines Teils der Haltemittel aus einer Haltestellung in eine Formteil-Entnahmestellung;
e) einen Formmantel (24);
f) Hubmittel (26) zur Verstellung des Formmantels (24) zwischen einer unter Flur gelegenen Formgebungsstellung und einer über Flur gelegenen Formteil-Entnahmestellung;
g) Mittel (30) zum Einbringen von Betonmischungen in einen durch den Formkern (14), die abgesenkte Untermuffe und den in seiner Formgebungsstellung der Untermuffe angrenzenden Formmantel (24) gebildeten Formraum und
h) Mittel zur Erleichterung des Einlegens der Bewehrungsteile (16) in den Formkern,
dadurch gekennzeichnet,
daß im Umgebungsbereich des Formkerns (14), jedoch außerhalb der Bewegungsbahn des zugehörigen Formmantels (24), eine höhenverstellbare Plattform (32) für einen Bedienungsmann angeordnet ist, welche bei in Formgebungsstellung befindlicher Formteilauflage (22) entlang der Höhe des Formkerns (14) in Steigeiseneinlegepositionen zu den verschiedenen Halterungen verfahrbar ist.

2. Einrichtung nach Anspruch 1,
dadurch gekennzeichnet,
daß die Plattform (32) höhenverstellbar ist zwischen einer Absenkstellung, welche auf oder unter dem Niveau des jeweils untersten Bewehrungsteils (16) liegt, und einer angehobenen Stellung, welche wenigstens annähernd auf Flurniveau (12) liegt.

3. Einrichtung nach Anspruch 2,
dadurch gekennzeichnet,
daß die Plattform (32) in ihrer Absenkstellung auf der Höhe der in Formgebungsstellung befindlichen Formteilauflage (22) oder darunter liegt.

4. Einrichtung nach einem der Ansprüche 1 bis 3,
dadurch gekennzeichnet,
daß die Plattform (32) in mindestens einer Zwischenstellung zwischen der Absenkstellung und der angehobenen Stellung feststellbar ist.

5. Einrichtung nach einem der Ansprüche 1 bis 4,
dadurch gekennzeichnet,
daß die Plattform (32) mit einem mitbewegten Steuerschalter (36) zur Steuerung ihrer Hub- bzw. Senkbewegung ausgerüstet ist.

6. Einrichtung nach Anspruch 5,
dadurch gekennzeichnet,
daß der Steuerschalter (36) ein Fußschalter ist.

7. Einrichtung nach einem der Ansprüche 1 bis 6,
dadurch gekennzeichnet,
daß auf der Plattform (32) ein Träger für Bewehrungsteile angeordnet ist.

8. Einrichtung nach Anspruch 7,
dadurch gekennzeichnet,
daß der Träger in Handhöhe des aufrecht stehenden oder sitzenden Bedienungsmanns angeordnet ist.

9. Einrichtung nach einem der Ansprüche 1 bis 8,
dadurch gekennzeichnet,
daß die Plattform (32) durch ein Kraftgerät, insbesondere ein fluiden-betätigtes Kraftgerät (34) höhenverstellbar ist.

10. Einrichtung nach einem der Ansprüche 1 - 9,
dadurch gekennzeichnet,
daß die Formteilauflage (22) durch ein von dem Kraftgerät (34) der Plattform (32) gesondertes, insbesondere ein weiteres fluiden-betätigtes Kraftgerät (25), höhenverstellbar ist.

11. Einrichtung nach einem der Ansprüche 1 bis 10,
dadurch gekennzeichnet,
daß in räumlicher Nähe zu der Plattform (32) ein Zwischenlager (31) für Bewehrungsteile angeordnet ist.

12. Einrichtung nach Anspruch 11,
dadurch gekennzeichnet,
daß das Zwischenlager (31) in solcher Nähe zur Plattform (32) angeordnet ist, daß der Bedienungsmann von der Plattform aus Bewehrungsteile aus dem Zwischenlager entnehmen kann.

13. Einrichtung nach einem der Ansprüche 1 bis 12,
dadurch gekennzeichnet,
daß weitere Steuerorgane für die Steuerung des Betriebsablaufs der Einrichtung an der Plattform (32) oder in einem Bereich angeordnet sind, welcher von dem auf der Plattform befindlichen Bedienungsmann erreichbar ist.

14. Einrichtung nach einem der Ansprüche 1 bis 13,
dadurch gekennzeichnet,
daß die Plattform (132) an einer Vertikalführung 140 geführt ist, welche an oder nahe einer seitlichen Begrenzung (142) einer den Formkern aufnehmenden Grube (110) angeordnet ist.

15. Einrichtung nach Anspruch 14,
dadurch gekennzeichnet,
daß die Vertikalführung (140) zwischen dem Boden (146), der Grube (110) und einem Abdecküberstand (148) der Grube (110) angeordnet ist.

16. Einrichtung nach Anspruch 15,
dadurch gekennzeichnet,
daß ein Kraftgerät (134) mit einem oberen (134a) von zwei relativ zueinander beweglichen Teilen (134a, 134b) an der Unterseite des Abdecküberstands (148) festgelegt ist und mit dem anderen (134b) seiner beweglichen Teile an einem Führungsschlitten (132a) der Plattform (132) angreift.

17. Einrichtung insbesondere nach einem der Ansprüche 1 bis 16,
dadurch gekennzeichnet,
daß die Plattform (132) aus einer im wesentlichen horizontalen Betriebsstellung in eine wesentlich vertikale Außerbetriebstellung klappbar ist.

## Claims

1. An apparatus for producing tubular concrete parts with reinforcing parts anchored in the respective concrete part and more particularly climbing irons (16), which extend into the internal space of the respective concrete part, said apparatus comprising
a) a mould core (14) disposed permanently below the surface;
b) enclosing the mould core (14), a vertically adjustable mould part support (22) which is vertically adjustable between a lowered sub-floor shaping position and a mould part removal position which is at least at floor height and which is intended for the lowering arid raising of a bottom ring (23);
c) holding means at various heights on the mould core (14) to accommodate the reinforcing parts (16);
d) possibly restoring means for retracting at least a part of the holding means out of a holding position into a mould part removal position;
e) a mould shell (24);
f) lifting means (26) for moving the mould shell (24) between a sub-floor shaping position and an above-floor mould part removal position;
g) means (30) for feeding concrete mixtures into a mould space formed by the mould core (14), the lowered bottom ring and the mould shell (24) which is adjacent the bottom ring when in its shaping position and
h) means of facilitating placing of the reinforcing parts (16) into the mould core,
characterised in that in the area around the mould core (14) but outside the path of movement of the associated mould shell (24) there is a vertically adjustable platform (32) for an operator and which, when the mould part support (22) is in the shaping position, is adapted to travel along the height of the mould core (14) in climbing iron insertion positions in respect of the various holding means.

2. An apparatus according to Claim 1, characterised in that the platform (32) is vertically adjustable between a lowered position which is at or below the level of whichever is the lowest reinforcing part (16) and a raised position which is at least approximately at floor level (12).

3. An apparatus according to Claim 2, characterised in that the platform (32), when in its lowered position, is at or is below the height of the mould part support (22) which is in its shaping position.

4. An apparatus according to one of Claims 1 to 3, characterised in that the platform (32) can be locked in at least one midway position between the lowered position and the raised position.

5. An apparatus according to one of Claims 1 to 4, characterised in that the platform (32) is equipped with a jointly moved control switch (36) for controlling its raising or lowering movements.

6. An apparatus according to Claim 5, characterised in that the control switch (36) is a foot switch.

7. An apparatus according to one of Claims 1 to 6, characterised in that a carrier for reinforcing parts is disposed on the platform (32).

8. An apparatus according to Claim 7, characterised in that the carrier is disposed at hand height of the standing or seated operator.

9. An apparatus according to one of Claims 1 to 8, characterised in that the platform (32) is vertically adjustable by a power unit, particularly a fluid-actuated power unit (34).

10. An apparatus according to one of Claims 1 to 9, characterised in that the mould part support (22) is vertically adjustable by a power unit (25), which is separate from the power unit (34) provided for the platform (32), particularly a further fluid-actuated power unit.

11. An apparatus according to one of Claims 1 to 10, characterised in that an intermediate store (31) for reinforcing parts is disposed spatially in the vicinity of the platform (32).

12. An apparatus according to Claim 11, characterised in that the intermediate store (31) is disposed so closely to the platform (32) that from the platform the operator is able to withdraw reinforcing parts from the intermediate store.

13. An apparatus according to one of Claims 1 to 12, characterised in that further control means for controlling the operating cycle of the apparatus are disposed on the platform (32) or in an area which can be reached by the operator when he is on the platform.

14. An apparatus according to one of Claims 1 to 13, characterised in that the platform (132) is guided on a vertical guide (140) disposed at or close to a lateral boundary (142) of a pit (110) which accommodates the mould core.

15. An apparatus according to Claim 14, characterised in that the vertical guide (140) is disposed between the bottom (146), the pit (110) and a projecting portion (148) which covers the pit (110).

16. An apparatus according to Claim 15, characterised in that a power unit (134) with an upper (134a) of two mutually relatively movable parts (134a, 134b) is fixed on the underside of the projecting covering portion (148) while the other (134b) of its movable parts engages a guide carriage (132a) of the platform (132).

17. An apparatus particularly according to one of Claims 1 to 16, characterised in that the platform (132) can be swung out of its substantially horizontal working position into a substantially vertical inoperative position.

## Revendications

1. Dispositif pour la fabrication de pièces tubulaires en béton avec des pièces d'armature ancrées dans la pièce respective en béton, en particulier des pièces (16) en forme d'échelons dépassant à l'intérieur de la pièce en béton, comprenant
a) un noyau de moulage (14) restant sous le sol;
b) un support de pièce moulée (22) réglable en hauteur, entourant le noyau de moulage (14), qui est réglable en hauteur entre une position de moulage abaissée sous le sol et une position de retrait de la pièce moulée au moins au niveau du sol, et qui est conçu et destiné à l'abaissement et au soulèvement d'un manchon inférieur (23);
c) des moyens de maintien sur le noyau de moulage (14) à différentes hauteurs, pour recevoir les pièces d'armature (16);
d) le cas échéant, des moyens de retour pour retirer au moins une partie des moyens de maintien depuis une position de maintien vers une position de retrait de la pièce moulée;
e) une enveloppe de moulage (24);
f) des moyens de levage (26) pour déplacer l'enveloppe de moulage (24) entre une position de moulage située sous le sol et une position de retrait de la pièce moulée située au-dessus du sol;
g) des moyens (30) pour apporter des mélanges de béton dans l'espace de moulage formé par le noyau de moulage (14), le manchon inférieur abaissé et l'enveloppe de moulage (24) contiguë au manchon inférieur dans sa position de moulage; et
h) des moyens pour faciliter la pose des pièces d'armature (16) dans le noyau de moulage,
caractérisé en ce que, à proximité du noyau de moulage (14), mais toutefois en dehors de la voie de déplacement de l'enveloppe de moulage (24) correspondante, est placée une plate-forme (32) réglable en hauteur pour un opérateur, laquelle, le support de pièce moulée (22) se trouvant en position de moulage, peut être déplacée le long de la hauteur du noyau de moulage (14) dans des positions de pose des pièces d'armature en forme d'échelons correspondant aux différents supports.

2. Dispositif selon la revendication 1, caractérisé en ce que la plate-forme (32) est réglable en hauteur entre une position abaissée, laquelle se trouve au niveau ou au-dessous de la pièce d'armature (16) la plus basse, et une position levée, laquelle se trouve au moins approximativement au niveau du sol (12).

3. Dispositif selon la revendication 2, caractérisé en ce que la plate-forme (32), dans sa position abaissée, se trouve à la hauteur du support de pièce moulée (22) se trouvant en position de moulage, ou au-dessous.

4. Dispositif selon l'une des revendications 1 à 3, caractérisé en ce que la plate-forme (32) peut être arrêtée dans au moins une position intermédiaire entre la position abaissée et la position levée.

5. Dispositif selon l'une des revendications 1 à 4, caractérisé en ce que la plate-forme (32) est équipée d'un interrupteur de commande embarqué (36), pour commander son mouvement de montée ou de descente.

6. Dispositif selon la revendication 5, caractérisé en ce que l'interrupteur de commande (36) est un interrupteur à pied.

7. Dispositif selon l'une des revendications 1 à 6, caractérisé en ce qu'un support est prévu sur la plate-forme (32) pour les pièces d'armature.

8. Dispositif selon la revendication 7, caractérisé en ce que le support est placé à hauteur de main de l'opérateur debout ou assis.

9. Dispositif selon l'une des revendications 1 à 8, caractérisé en ce que la plate-forme (32) est réglable en hauteur par un appareil de puissance, en particulier un appareil de puissance entraîné par liquide (34).

10. Dispositif selon l'une des revendications 1 à 9, caractérisé en ce que le support de pièce moulée (22) est réglable en hauteur par un autre appareil de puissance (25), en particulier actionné par fluide, séparé de l'appareil de puissance (34) de la plate-forme (32).

11. Dispositif selon l'une des revendications 1 à 10, caractérisé en ce qu'à proximité de la plate-forme (32) est placé un stock intermédiaire (31) de pièces d'armature.

12. Dispositif selon la revendication 11, caractérisé en ce que le stock intermédiaire (31) est placé à une telle proximité de la plate-forme (32) que l'opérateur peut prendre des pièces d'armature dans le stock intermédiaire depuis la plate-forme.

13. Dispositif selon l'une des revendications 1 à 12, caractérisé en ce que d'autres organes de commande du déroulement du fonctionnement du dispositif sont placés sur la plate-forme (32) ou dans une zone qui est accessible par l'opérateur se trouvant sur la plate-forme.

14. Dispositif selon l'une des revendications 1 à 13, caractérisé en ce que la plate-forme (132) est guidée sur un guidage vertical (140), qui est disposé sur ou près d'une limite latérale (142) de la fosse (110) accueillant le noyau de moulage.

15. Dispositif selon la revendication 14, caractérisé en ce que le guidage vertical (140) se trouve entre le fond (146) de la fosse (110) et un surplomb de recouvrement (148) de la fosse (110).

16. Dispositif selon la revendication 15, caractérisé en ce qu'il comprend un appareil de puissance (134) avec deux pièces (134a, 134b) mobiles l'une par rapport à l'autre, dont celle supérieure (134a) est fixée sur la face inférieure du surplomb de recouvrement (148) et dont l'autre pièce mobile (134b) est accouplée à un chariot de guidage (132a) de la plate-forme (132).

17. Dispositif selon l'une des revendications 1 à 16, caractérisé en ce que la plate-forme (132) est rabattable depuis une position de fonctionnement essentiellement horizontale vers une position hors fonctionnement essentiellement verticale.
